# EUROPÄISCHE PATENTSCHRIFT

(11) **EP 0 258 326 B1**
(45) Veröffentlichungstag und Bekanntmachung des Hinweises auf die Patenterteilung: **29.08.1990**
(21) Anmeldenummer: 87901324.1
(22) Anmeldetag: 23.02.1987
(51) Int. Cl.: F27D 3/16, C22B 9/05, B01J 8/24

(54) **VORRICHTUNG ZUM ENTGASEN VON GESCHMOLZENEN METALLEN**
DEVICE FOR DEGASSING MOLTEN METALS
DISPOSITIF DE DEGAZAGE DE METAUX FONDUS

(30) Priorität: 26.02.1986 US 833172
(43) Veröffentlichungstag der Anmeldung: 09.03.1988
(73) Patentinhaber: ALUSUISSE-LONZA SERVICES AG, 8034 Zürich (CH)
(72) Erfinder: McDONALD, Howard, A., Hendersonville, NC 28739 (US)
(86) Internationale Anmeldenummer: CH8700021
(87) Internationale Veröffentlichungsnummer: WO8705382

(56) Entgegenhaltungen:
- EP-A- 70 799
- EP-A- 169 290
- WO-A-86/04928
- GB-A- 1 421 793
- US-A- 4 177 066

## Beschreibung

### Stand der Technik

Vorliegende Erfindung bezieht sich auf eine Düsenvorrichtung gemäss Oberbegriff des Patentanspruchs 1.

Ein Verfahren und eine Vorrichtung für das Entgasen von geschmolzenem Metall ist in der US-PS 4 177 066 offenbart. Die Erfindung dieses genannten Patentes lehrt das Entgasen von geschmolzenem Metall unter Verwendung einer Vorrichtung, bestehend aus einem Wirbeltankreaktor, wobei das geschmolzene Metall tangential in den Reaktor eingeleitet wird und das geschmolzene Metall in einer Wirbelbewegung vom Reaktoreinlass zum Reaktorauslass geführt wird. Um den gewünschten Strom des Metalles in einer Wirbelbewegung vom Metalleinlass zum Metallauslass zu erreichen ist es notwendig, dass der Metalleinlass in bezug auf die Reaktorwand derart angeordnet ist, dass das geschmolzene Metall tangential in den Reaktor geleitet wird.

In einer vorzugsweisen Ausführungsform umfasst der Wirbeltankreaktor einen ersten, im wesentlichen mit einer zylindrischen Seitenwand ausgestatteten Teil und darunter, unter dem ersten, im wesentlichen zylindrischen Seitenwandteil einen zweiten, sich nach unten verengenden Seitenwandteil. Die Gaseinspritzdüsen für das Spülgas sind in den Wänden des sich verengenden Seitenwandteiles in verschieden hohen Positionen angeordnet, um die Blasenverteilung des Spülgases durch die ganze Schmelze hindurch während des Durchtrittes vom Reaktoreinlass zum Reaktorauslass zu optimieren. Durch die Anordnung der Sprühdüsen in verschiedenen Höhen des sich verengenden Wandteiles sind diese in verschiedenen Abständen von der zentralen Achse des Wirbeltankreaktors, womit eine maximale Gasblasenverteilung erreicht wird. Die Einzelheiten der verschiedenen Vorrichtungsteile des Wirbeltankreaktors und die Sprühdüsenanordnungen, wie in der US-PS 4 177 066 offenbart, können ebenso mit dem verbesserten Gaseinspritzdüsensystem nach vorliegender Erfindung zur Anwendung gelangen.

Während der obenerwähnte Wirbeltankreaktor wie in der US-PS 4 177 066 beschrieben, gegenüber bekannten, zum Stande der Technik gehörenden Vorrichtungen, erhebliche Vorteile aufweist, ergaben sich doch noch eine Anzahl von Problemen mit dem Gaseinspritzdüsensystem. Im besonderen sind zu erwähnen, der beobachtete unerwünschte Durchtritt von Metall aus dem Reaktor im Bereich der Düsenspitze. Zusätzlich war man mit dem Problem konfrontiert, dass das Spülgas seinerseits aus dem Gasführungssystem selbst austrat. Schliesslich wurde gefunden, dass die Gaseinspritzdüsen die Tendenz aufwiesen, zu brechen, wenn sie durch die Reaktorwand in den Tank eingesetzt wurden.

Die EP-A-70 799 beschreibt eine Düsenvorrichtung als Spülgaseinlass für die Anwendung in einem Wirbeltankreaktor gemäss genannter US-PS 4 177 066. Das Gaseinleitungssystem umfasst einen Düseneinsatz, der in der Wand des Wirbeltankreaktors gesichert eingesetzt ist und bündig mit der inneren Reaktorwand ist. Der Düseneinsatz ist mit einer Sitzoberfläche ausgerüstet, die ihrerseits zu einem Düsenspitzenkegel aus keramischem Material oder ähnlichem, passend geformt ist. Die Gaseinleitungsdüse stützt sich federbelastet gegen diesen Düsenspitzenkegel und der Düsenspitzenkegel entsprechend gegen den Düseneinsatz, so dass ein Metalldurchtritt aus dem Reaktor im Bereich der Gaseinleitungsdüse vermieden wird. Die Gaseinleitungsdüse ist gegenüber der Spülgaszuführung durch eine Schraubvorrichtung gesichert, unter Verwendung einer Dichtung zwischen dem Düsenschraubteil und der Spülgasdüse. Es wurde gefunden, dass die drehende Bewegung des Düsenschraubteils auf die Dichtung zwischen dem Düsenschraubteil und der Spülgasdüse sich ungünstig auf deren dichtende Wirkung auswirkt. In Anbetracht dessen, dass der Wirbeltankreaktor für die Entfernung von Wasserstoff und Erdalkalimetallen aus geschmolzenem Aluminium vorgesehen ist und dazu aktive Gase wie Chlorgas oder ähnliches verwendet werden, war es zwingend, dass eine leckfreie Auslegung des Spülgaszuführungssystems entwickelt wurde.

Die EP-A-169 290 beschreibt ebenfalls eine Düsenvorrichtung für die Anwendung in einem Wirbeltankreaktor der oben beschriebenen Art. Das Gasdüsensystem umfasst einen Düseneinsatz der an der Reaktorwand des Wirbeltankreaktors befestigt ist und bündig mit der inneren Wandbegrenzung ist. Der Düseneinsatz ist mit einer Aufnahmefläche versehen, die passend zur Aufnahme eines Düsenspitzenkonus aus keramischem oder ähnlichem Material, ausgestaltet ist. Die Spülgasdüse wird mit einer entsprechenden Kraft gegen den Düsenspitzenkonus gedrückt, um eine Dichtung der Spitze gegenüber dem Spitzenkonus und somit einem Metalldurchtritt aus dem Reaktor im Bereich der Spülgasdüsen zu vermeiden. Die Spülgasdüse ist gegenüber der Spülgaszuführungsleitung durch eine Düsenschraubverbindung gesichert, welche eine Düsenspitzenschraube enthält, die den Düsenkörper aufnimmt. Die Düsenspitzenschraube hält in nicht drehender Weise eine Befestigungsplatte, die gegen eine Dichtung presst, die zwischen der Befestigungsplatte und dem hinteren Ende des Düsenkörpers angeordnet ist. Ein Gewinde ist in der Düsenspitzenschraube eingeschraubt und stützt die Befestigungsplatte gegen die Dichtung und weiter gegen den Düsenkörper, um eine leckfreie Dichtung zu erzielen. Eine Federscheibe kann zwischen der Befestigungsplatte und dem Gewinde angeordnet sein um die Befestigungsplatte stützen zu helfen. Die Düsenanordnung nach dem EP-A-169 290 vermag anfänglich ohne Leckprobleme zu arbeiten, mit der Zeit ist jedoch ein Metalldurchtritt zu beobachten, da das Düsenspitzenkonusmaterial sich zersetzt. Dementsprechend ist ein erster Gegenstand vorliegender Erfindung eine verbesserte Gaseinspritzdüse zur Zuführung von gasförmigem Material, die frei ist von Leckproblemen in der Gaszuführungsleitung.

Es ist ein besonderer Gegenstand vorliegender Erfindung, eine verbesserte Düsenvorrichtung für die Anwendung in einem Wirbeltankreaktor für die Entgasung von geschmolzenem Metall zur Verfügung zu stellen.

Erfindungsgemäss wird die gestellte Aufgabe durch eine Düsenvorrichtung gelöst, welche sich durch den Wortlaut des Anspruchs 1 auszeichnet. Vorteilhafte Weiterbildungen der erfindungsgemässen Vorrichtung sind durch die Merkmale der Ansprüche 2 und 3 gekennzeichnet.

Vorliegende Erfindung eliminiert Metalldurchtritte aus dem Reaktor im Bereich der Düsenvorrichtung, verhütet Gasdurchbrüche in der Gaszuleitung und erlaubt ein leichtes Austauschen der Düsenspitze bei einer Verstopfung.
Figur 1 ist eine schematische Ansicht einer vorzugsweisen Ausführungsform eines Wirbeltankreaktors wie beschrieben in US-PS 4 177 066 mit der verbesserten Düsenvorrichtung nach vorliegender Erfindung.
Figur 2 ist eine schematische Teilansicht der Düsenvorrichtung vorliegender Erfindung, entlang der Linie 2-2 der Figur 3.
Figur 3 ist eine Frontansicht der Haltevorrichtung der Düsenvorrichtung, angebracht am Wirbeltankreaktor.
Figur 4 ist eine Explosionszeichnung der Teile der Gaseinspritzdüsenvorrichtung in Uebereinstimmung mit vorliegender Erfindung.

Bezugnehmend auf Figur 1 ist die Düsenvorrichtung in einer vorzugsweisen Anordnung am einen Wirbeltankreaktor 10 gezeigt, umfassend einen ersten im wesentlichen zylindrischen Seitenwandteil 12 und einem zweiten nach unten sich verjüngenden Seitenwand 14, unterhalb des zylindrischen Seitenwandteils 12. Wie vorher erwähnt, können Düsenvorrichtungen gemäss vorliegender Erfindung in jeden der in der US-PS 4 177 066 beschriebenen Wirbeltankreaktor eingefügt werden und auch die verschiedenen Ausführungsformen des Wirbeltankreaktors werden hiermit umfasst.

Eine Anzahl von Düsenvorrichtungen sind im sich verjüngenden Seitenwandteil 14 jeweils mittels eines Halterahmens 16 befestigt. Mit speziellem Bezug auf Figuren 2 bis 4 wird die Düsenvorrichtung und der Halterahmen im Detail beschrieben. Insbesondere aus Figur 2 wird der sich verjüngende Seitenwandteil 14 des Wirbeltankreaktors, welcher eine erste innere Wand 18, die aus geeignetem feuerfesten Material hergestellt wird, und eine zweite äussere Wand 20, die vorzugsweise aus Stahl hergestellt wird, und von der inneren Wand 18 einen Abstand aufweist, ersichtlich. Eine Isolationsfüllung 22 ist zwischen dem Raum zwischen der inneren Wand 18 und der äusseren Wand 20 angebracht. Die innere Wand 18 ist mit einer Anzahl von Oeffnungen 24 versehen, die dafür vorgesehen sind, jeweils eine Düsenvorrichtung nach vorliegender Erfindung aufzunehmen. In jeder der Oeffnungen 24 ist ein hohler Düsensitz 26 angebracht, dessen Bohrung einen ersten sich verengenden Abschnitt 28 und einen zweiten sich verengenden Abschnitt 30 aufweist, die beide durch einen Absatz 32 verbunden sind. Der Düsensitz 26 kann aus jedem geeigneten keramischen Material hergestellt werden.

Ein hohler Düsenspitzenkonus 34 aus geeignetem keramischen Material ist dichtend im Bereich des zweiten sich verjüngenden Abschnitts 30 des hohlen Düsensitzes 26 eingepasst. Eine Düsenspitzendichtung 36 aus geeignetem keramischen Material liegt an und dichtet gegen die Schulter 32 des hohlen Düsensitzes 26. Eine mit einer Schulter versehene Düsenspitze 38 mit dem zylindrischen Schulterteil 40 und einem sich verjüngenden Spitzenteil 42 ist innerhalb des hohlen Düsensitzes 26 derart eingesetzt, dass der verjüngende Spitzenteil 42 in den hohlen Düsenspitzenkonus 34 passt, um eine erste Dichtung gegen einen Metalldurchtritt zu bilden. Der Schulterteil 40 der hohlen Düsenspitze 38 presst die Düsenspitzendichtung 36 gegen den Absatz in Teil 32 des Düsensitzes 26 unter Ausbildung einer zweiten Dichtung gegen einen Metalldurchtritt.

Eine Gaszuführungsleitung 44 ist in einer Vertiefung 46 im hohlen, mit einer Schulter versehenen Gasdüsenspitze 38 eingepresst, keramisch gebunden oder dergleichen, um eine gasdichte Verbindung zu bilden. Die Gaszuführungsleitung 44 ist im Bereich des hohlen Düsensitzes 26 von einer Isolation aus keramischen Fasern 48 und der konisch geformten Faserumhüllung 50 umgeben.

Die keramische Faserisolation 48 wird durch eine Platte 52, welche die Gaszuführungsleitung 44 umgibt, gehalten. Die Platte 52 ist durch ein Distanzrohr 54, welches die Leitung 44 umgibt, befestigt.

Vorzugsweise ist die konisch geformte Faserumhüllung 50 aus wärmequellbarem Dichtungsmaterial hergestellt, das während des Aufheizens anquillt und eine dritte Dichtung gegen Metalldurchtritt bildet. Geeignetes Material ist bekannt unter dem Namen "Sureseal", ein Warenzeichen, eingetragen auf Consolidated Aluminium Corporation, für wärmequellbares keramisches Fasermaterial.

Insbesondere sichtbar in Figur 4 ist ein Verbindungsstück 56, welches in die Gaszuführungsleitung 44 eingefügt ist, um gasdicht an eine Gasleitung 58, durch welche das Spülgas zugeführt wird, anzuschliessen. Ein Rückhaltebügel 60 ist über dem Verbindungsstück 46 befestigt und mittels der Schraube 62 gesichert. Die Düsenvorrichtung ist am Reaktor 10 mittels eines kreuzförmigen Armes 64, welcher an der äusseren Wand 20 des Reaktors mit Bolzen und Muttern befestigt ist, angebracht. Der kreuzförmige Arm wird vom Schild 68 und der Feder 70 an Ort gehalten, die sich ihrerseits am Rückhaltebügel 60 über die Rückhalteplatte 72 und Schrauben 74 abstützt.

Es ist selbstverständlich, dass die Erfindung nicht durch die Zeichnungen limitiert ist. Diese dienen der näheren Erläuterung und bestmöglichem Verständnis der Erfindung und lassen eine Modifikation der Form, der Grösse, der Anordnung der Teile und Funktionsweisen zu. Die Erfindung umfasst auch alle diese Modifikationen.

## Patentansprüche

1. Düsenvorrichtung als Spülgaseinlass für einen Metallentgasungswirbeltankreaktor mit einem hohlen Düsensitz (26) mit einem ersten sich verjüngenden Abschnitt (28) und einem zweiten sich verjüngenden Abschnitt (30), einem hohlen Düsenspitzenkonus (34) mit einer hohlen Düsenspitze (38) der in den ersten sich verjüngenden Abschnitt (28) des Düsensitzes (26) ragt, und einer Gaszuführungsleitung (44),
dadurch gekennzeichnet, dass
der zweite sich verjüngende Abschnitt (30) des Düsensitzes (26) mit dem ersten (28) über einen Absatz (32) verbunden ist, die Düsenspitze (38) einen hinteren zylindrischen Schulterteil (40) aufweist, welcher teilweise den Hohlraum des ersten Abschnitts (28) des Düsensitzes (26) ausfüllt und über eine Düsenspitzendichtung (36) gegen den Absatz (32) gedrückt ist, die Gaszuführungsleitung (44) in dem Schulterteil (40) endet und im Bereich des hohlen Düsensitzes (26) mit einer (Wärme-) Isolation (48, 50) umgeben ist.

2. Vorrichtung nach Anspruch 1, dadurch gekennzeichnet, dass die Isolation (48, 50) eine erste (48) und eine zweite (50) wärmequellbare keramische Faserumhüllung enthält.

3. Vorrichtung nach Anspruch 1 oder 2, dadurch gekennzeichnet, dass die Gaszuführungsleitung (44) von einer sich im oberen Teil des ersten Absatzes (28) des Düsensitzes (26) befindlichen Platte (52) geführt ist.

## Revendications

1. Dispositif de buse servant d'entrée de gaz de balayage pour un réacteur à cuve à circulation tourbillonnaire de dégazage du métal, comprenant un boîtier de buse creux (26) qui comprend lui-même un premier segment à section décroissante (28) et un deuxième segment à section décroissante (30), un cône de pointe de buse creux (34) possédant une pointe de buse creuse (28), qui est engagé dans le premier segment à section décroissante (28) du boîtier de buse (26), et une conduite d'arrivée du gaz (44),
caractérisé
en ce que le deuxième segment à section décroissante (30) du boîtier de buse (26) est relié au premier (28) par un épaulement (32), la pointe de buse (38) présente une partie épaulée cylindrique arrière (40) qui remplit partiellement la cavité du premier segment (28) du boîtier de buse (26) et est pressée contre l'épaulement (32) avec interposition d'une garniture d'étanchéité de pointe de buse (36), la conduite d'arrivée du gaz (44) se termine dans la partie épaulée (40) et est entourée d'un isolant (thermique) (48, 50) dans la région du boîtier de buse creux (26).

2. Dispositif selon la revendication 1, caractérisé en ce que l'isolant (48, 50) comprend une première (48) et une deuxième (50) gaines fibreuses céramiques gonflant à la chaleur.

3. Dispositif selon la revendication 1 ou 2, caractérisé en ce que la conduite d'arrivée du gaz (44) est guidée par une plaque (52) qui se trouve dans la partie supérieure du premier segment (28) du boîtier de buse (26).

## Claims

1. Nozzle device as a flushing gas inlet for a metal degassing vortex tank reactor having a hollow nozzle seat (26) with a first tapering section (28) and a second tapering section (30), a hollow nozzle tip cone (34) which has a hollow nozzle tip (38) and protrudes into the first tapering section (28) of the nozzle seat (26), and a gas feed line (44), characterized in that the second tapering section (30) of the nozzle seat (26) is joined to the first (28) via a step (32), the nozzle tip (38) has a rear cylindrical shoulder part (40) which partially fills the cavity of the first section (28) of the nozzle seat (26) and is forced against the step (32) by a nozzle tip gasket (36), the gas feed line (44) ends in the shoulder part (40) and, in the region of the hollow nozzle seat (26), is surrounded by a (heat) insulation (48, 50).

2. Device according to Claim 1, characterized in that the insulation (48, 50) contains a first (48) and a second (50) heat-swellable ceramic fibre covering.

3. Device according to Claim 1 or 2, characterized in that the gas feed line (44) is guided by a plate (52) located in the upper part of the first step (28) of the nozzle seat (26).
